# EUROPÄISCHE PATENTSCHRIFT

(11) **EP 4 342 340 B1**
(45) Veröffentlichungstag und Bekanntmachung des Hinweises auf die Patenterteilung: **21.05.2025**
(21) Anmeldenummer: 23187753.1
(22) Anmeldetag: 26.07.2023
(51) Int. Cl.: A47H 1/04, A47H 1/08, A47H 23/05, E06B 9/52

(54) **LAMELLENVORHANG**
SLAT CURTAIN
RIDEAU À LAMELLES

(30) Priorität: 01.09.2022 DE 102022122150
(43) Veröffentlichungstag der Anmeldung: 27.03.2024
(73) Patentinhaber: tesa SE, 22848 Norderstedt (DE)
(72) Erfinder: WEIGL, Robert, 22848 Norderstedt (DE); FRANZEN, Jana, 22848 Norderstedt (DE); VAN LEEUWEN, Ritske Johannes, 1421 NA Uithoorn (NL); BÜDENBENDER, Arnd, 57250 Netphen-Deuz (DE)
(74) Vertreter: tesa SE

(56) Entgegenhaltungen:
- EP-A1- 1 859 710
- DE-A1- 102017 111 552
- DE-U1- 202013 001 990

## Beschreibung

### (Technisches Gebiet)

Die vorliegende Erfindung betrifft einen Lamellenvorhang zum Abdecken einer Gebäudeöffnung, wie zum Beispiel einer Türöffnung. Solche Lamellenvorhänge sind bekannt, um bei geöffneter Tür das Eindringen von Pollen und Insekten durch die Türöffnung zu verhindern. Der verwendete Vorhangstoff kann auch als Sonnen- Partikel- oder Sichtschutz ausgebildet sein, wobei Kombinationen möglich sind.

### (Einführung)

Lamellenvorhänge eignen sich als Schutzvorrichtungen, die in einfacher Weise vor eine Gebäudeöffnung, wie eine Balkon- oder Terassentür, montiert werden können, um dort das Eindringen von Insekten, Partikel oder Strahlung zu verhindern oder zu vermindern, gleichzeitig aber ein einfaches Durchschreiten menschlicher und tierischer Hausbewohnern sowie den Zutritt von Frischluft zulassen.

Typische Lamellenvorhänge bestehen aus mehreren Lamellen, die in sich teilweise überlappenden Bahnen von einer Tragleiste herabhängen. Die Tragleiste wird beispielsweise durch doppelseitiges Klebeband, Montageklebstoff, durch Schrauben, klemmend oder durch selbstklebende Klett- und Flauschbänder an den äußeren Blendrahmen der Balkon- oder Terassentür montiert, so dass die Lamellen die Gebäudeöffnung auch bei offener Tür abdecken. Die Tragleiste wird üblicherweise durch einen Profilabschnitt gebildet. Auch Tragleisten mit zwei teleskopierbaren Profilabschnitten sind nach dem Stand der Technik bekannt. Vorteilhaft ist hier, dass diese durch das Teleskopieren in ihrer Länge an die Breite des Einbauorts angepasst werden können, ohne auf Maß gekürzt werden zu müssen.

Die Lamellenbahnen sind in der einfachsten Form Gewebebahnen mit rechteckigem Zuschnitt. Als Gewebe werden unter anderem Insekten-, Pollen- oder Sonnenschutznetze aus Polyester, Polypropylen, Mischgeweben oder PVC-beschichteten Glasfasergeweben verwendet. Für Spezialanwendungen sind auch Metallgeflechte aus Edelstahl oder Aluminium in Gebrauch. Auch kann ein Lamellenvorhang bei kälteren Außentemperaturen als zusätzliche thermisch isolierende Barriere vor der Balkon- oder Terassentür installiert sein, indem Lamellen aus einem wärmeisolierenden oder wärmereflektierenden Material verwendet werden. Dadurch kann der Wärmetransport aus einem beheizten Innenraum insbesondere durch schwach isolierende einfach verglaste Balkon- oder Terassentüren verringert werden. Als wärmereflektierende Materialien, die auch in Form von Lamellen eingesetzt werden können, kommen einseitig oder beidseitig mit Metall bedampfte oder mit Metall beschichtete Polyestergewebe in Frage. Im Handel sind beispielsweise mit Aluminium bedampfte Polyestergewebe erhältlich. Als wärmeisolierende Materialien können ein oder mehrlagige Verbundmaterialien verwendet werden, in die eine Schicht mit hohem Wärmedurchgangskoeffizient eingearbeitet ist. Diese kann zum Beispiel aus geschäumten EVA-Material bestehen.

Die Befestigung der Lamellen mit der Tragleiste kann direkt erfolgen, etwa indem als Tragleiste eine Klemmleiste verwendet wird, welche einen oberen Bereich der Lamellen festklemmt. Eine andere Möglichkeit ist, die Lamelle am oberen Ende zu verdicken oder mit einem Gleitelement zu verbinden, dass dann in einer Schienenstruktur der Tragleiste linear verschiebbar gelagert ist, damit ist es möglich, eine Lamelle auch nach der Montage innerhalb eines begrenzten Bereiches zu Verschieben. Eine Herausforderung entsteht, wenn solche linear verschiebbaren Gleitelemente in Tragschienen mit teleskopierbaren Profilelementen eingesetzt werden sollen. Die ineinander teleskopierbaren Profilelemente sind zwar formähnlich, jedoch nicht formidentisch. Somit wechselt auch mindestens die Größe der Schienenstruktur, was wiederum bedeutete, dass das Gleitelement seine Form anpassen müsste, wenn es auch über den Teleskopübergang der teleskopierbaren Profilelemente verschoben werden soll.

Da die Lamellen in der Regel aus einem Material mit geringem Flächengewicht hergestellt sind, die Lamellen aber gleichzeitig Wind oder Zugluft eine große Angriffsfläche bieten, wird jede Lamelle üblicherweise am unteren Ende mit einer Beschwerungsleiste verbunden. Ohne diese Beschwerungsleiste bestünde die Gefahr, dass durch einen Windstoß der Lamellenvorhang aufweht und diejenigen Entitäten in den Wohnraum eindringen, die eigentlich durch den Lamellenvorhang am Eindringen gehindert werden sollten. Die Breite der Beschwerungsleisten entspricht dabei etwa der Breite einer Lamellenbahn, typischerweise 18 cm - 40 cm. Im Bereich der freien Enden der Beschwerungsleisten können geräuschdämpfende Puffer aus gummielastischem Material anbringbar sein, um Geräusche zu dämpfen, welche etwa bei Wind entstehen würden, wenn die Beschwerungsleisten ungedämpft gegen die geschlossene Balkon- oder Terassentür schlagen würden.

Der gebräuchlichste Montageort für einen Lamellenvorhang ist der obere horizontale Holm des äußeren Blendrahmens einer Balkon- oder Terassentür. In vielen Fällen ist über diesem Blendrahmen ein Rollladen in der Gebäudestruktur integriert. Damit der Rollladenpanzer des Rollladens bei einem installierten Lamellenvorhang noch reibungslos hoch- und heruntergefahren werden kann, muss die Bautiefe des Lamellenvorhangs und insbesondere die Tragschiene des Lamellenvorhangs in eine Richtung normal zum Blendrahmen kleiner sein als der kürzeste Abstand zwischen der äußeren Blendrahmenoberfläche und dem heruntergefahrenen Rollladenpanzer.

Zugleich steht am oberen horizontalen Holm des Blendrahmens - also über dem geschlossenen und an der innenliegenden Seite des Blendrahmens anschlagenden Türflügel - in vertikaler Richtung nur eine beschränkte Bauhöhe zur Montage der Tragschiene zur Verfügung. Die Tragschiene sollte also eine Bauhöhe besitzen, die nicht zu hoch ist, um die Kompatibilität zu möglichst vielen Einbauorten zu gewährleisten.

### (Stand der Technik)

Es sind Vorhanganordnungen bekannt.

So beschreibt die EP 1 229 208 B1 einen Lamellenvorhang zur Montage an einen Blendrahmen, wobei der Lamellenvorhang mehrere Lamellenbahnen besitzt, die in einem Profilabschnitt verschiebbar gehalten sind und die im montierten Zustand vertikal von dem Profilabschnitt herabhängen. Der Profilabschnitt besitzt eine Profilform, in der mehrere parallel orientierte "Schlitze" geformt sind, die sich entlang der Längsachse des Profilabschnitts erstrecken. Jede Lamellenbahn ist an ihrem oberen Bahnende mit einer Verdickung verbunden. Jede Verdickung, die bevorzugt als extrudiertes Gleiterprofil ausgeführt ist, ist in einem einzigen der mehreren Schlitze gehalten. Die Schlitze sind in der Montageposition des Lamellenvorhangs geneigt zur Vertikalen ausgeführt. Nachteilig ist an diesem Lamellenvorhang, dass die Bautiefe des Profilabschnitts in Richtung normal zur Montageoberfläche durch die geneigten Schlitze im Vergleich zu einer Bauform mit nicht geneigten Schlitzen größer ausfällt. Da diese Art von Lamellenvorhängen in der Regel außen vor Balkontüren oder Terassentüren montiert wird kann eine zu große Bautiefe mit einem gegebenenfalls vorhandenen Außenrollladen kollidieren und der Lamellenvorhang ist nicht montierbar, ohne die Funktion des Außenrollladens zu beeinträchtigen. Nachteilig ist zudem, dass der Lamellenvorhang nur durch Kürzen des Profilabschnittes an die Breite des Blendrahmens der Balkon- oder Terassentür angepasst werden kann. Zum Kürzen wird eine Säge und - um einen geraden Schnitt zu gewährleisten - auch eine Gehrungslade benötigt, die nicht jeder Endanwender sein Eigen nennen kann. Ebenso nachteilig ist, dass durch die Führung jeder Lamelle bzw. jedes mit der Lamelle verbundene Gleiterprofil in einem einzigen Schlitz keine fächerartigen Überlappungen der mehreren Lamellenbahnen möglich sind, auch da das Gleiterprofil eine gesamte Lamellenbreite in seinem Schlitz beansprucht. So sich die Lamellen teilweise gegenseitig überlappen sollen, ist nur eine alternierende Überlappung möglich, beispielsweise wäre bei mehr als zwei Lamellenbahnen, eine mittlere Lamellenbahn entweder vor den beiden flankierenden oder dahinter. Ein weiterer Nachteil ist, dass die in der Tragleiste höhenversetzt aufgehängten Lamellen eine voneinander unterschiedliche Höhe aufweisen. Da der untere Abschluss jeder Lamelle auf dem gleichen Höhenniveau liegen soll, müssen die Lamellenbahnen auf mindestens zwei verschiedene Maße gekürzt werden.

Die EP 1 859 710 A1 beschreibt einen Lamellenvorhang zum Abdecken einer Türöffnung, umfassend eine Tragleiste, welche einen Außenprofilabschnitt und einen darin bis zu einer Einschubtiefe teleskopierend einschiebbaren Innenprofilabschnitt aufweist, wobei der Außenprofilabschnitt ein Hohlprofil ist und eine Höhe, eine Länge, und eine Tiefe, sowie eine Innenkontur und eine Außenkontur aufweist. Dieser Lamellenvorhang weist zudem mehrere Lamellenbahnen auf, wobei jede Lamellenbahn eine Lamellenbahnhöhe und eine Lamellenbahnbreite aufweist und jede Lamellenbahn jeweils an ihrem oberen Ende mit einem Gleiter verbunden ist.

### (Aufgabe)

Aufgabe der vorliegenden Erfindung ist es, die mit Bezug zum Stand der Technik geschilderten Probleme zu beseitigen und insbesondere einen Lamellenvorhang anzugeben, dessen Lamellenbahnen sich fächerartig überlappen können und sich auch im montierten Zustand verschieben lassen. Eine weitere Aufgabe der Erfindung ist es, einen Lamellenvorhang zur Verfügung zu stellen, der sich reversibel und werkzeuglos auf verschiedene Breiten einstellen lässt. Eine weitere Aufgabe der Erfindung ist es, einen Lamellenvorhang anzugeben, der eine Tragleiste mit einer besonders geringen Bautiefe und besonders geringer Bauhöhe besitzt. Eine weitere Aufgaben der Erfindung ist es, eine reversibel und werkzeuglos auf verschiedene Breiten einstellbare Vorhanganordnung zu offenbaren, deren Lamellen sich einfach auswechseln im montierten Zustand verschieben lassen und die eine Tragleiste mit besonders niedriger Bauhöhe und eine besonders niedrige Bautiefe besitzt.

### (Lösung)

Ein erster und allgemeiner Gegenstand der Erfindung, der hier als Ausführungsform 1 bezeichnet wird und mit dem die vorgenannten Aufgaben gelöst werden, ist ein Lamellenvorhang (1) zum Abdecken einer Türöffnung, die von einem Blendrahmen umgeben ist,
umfassend
- eine Tragleiste (2), welche einen Außenprofilabschnitt (3) und einen darin bis zu einer Einschubtiefe (ET) teleskopierend einschiebbaren Innenprofilabschnitt (4) aufweist, wobei der Außenprofilabschnitt (3) ein Hohlprofil ist und eine Höhe (AH), eine Länge (AL), und einen Tiefe (AT), sowie eine Innenkontur (13) und eine Außenkontur (12) aufweist,
   wobei der Außenprofilabschnitt (3) in Richtung seiner Tiefe (AT) an der Außenkontur (12) einen oberen Hauptvorsprung (5) ausbildet, der sich entlang der Länge des Außenprofilabschnitts (3) erstreckt, und dieser obere Hauptvorsprung (5) an der Innenkontur (13) einen oberen Führungskanal (10) bildet, wobei mit einem Höhenversatz (HV) unterhalb des oberen Hauptvorsprungs (5) ein parallel dazu verlaufender unterer Hauptvorsprung (6) verläuft, der an der Innenkontur (13) einen unteren Führungskanal (11) bildet,
   wobei der Innenprofilabschnitt (4) einen oberen Hilfsvorsprung (7) besitzt, der sich entlang der Länge des Innenprofilabschnitts (4) erstreckt und der obere Hilfsvorsprung (7) in den oberen Führungskanal (10) des Außenprofilabschnitts (3) eingreift, wobei der Innenprofilabschnitt (4) zusätzlich einen unteren Hilfsvorsprung (8) besitzt, der mit dem Höhenversatz (HV) versetzt unterhalb und parallel zum oberen Hilfsvorsprung (7) verläuft, und der untere Hilfsvorsprung (8) in den unteren Führungskanal (11) des Außenprofilabschnitts (3) eingreift;
- einen ersten Adapterprofilabschnitt (14), der auf den hervorstehenden Teil des oberen Hilfsvorsprungs (7) des Innenprofilabschnitts (4) aufgesetzt ist und die Einschubtiefe (ET) begrenzt, wobei der aufgesetzte erste Adapterprofilabschnitt (14) mit dem oberen Hauptvorsprung (5) über die gesamte Länge der Tragleiste (2) eine obere Führungsschiene (24) bildet, wobei die Außenkontur der oberen Führungsschiene (24) über die gesamte Länge der Tragleiste (2) im Wesentlichen gleich bleibt;
- einen zweiten Adapterprofilabschnitt (14), der auf den hervorstehenden Teil des unteren Hilfsvorsprungs (8) des Innenprofilabschnitts (4) aufgesetzt ist, wobei der aufgesetzte zweite Adapterprofilabschnitt (14) mit dem unteren Hauptvorsprung (6) über die gesamte Länge der Tragleiste (2) eine untere Führungsschiene (25) bildet, die sich über die gesamte Länge der Tragleiste (2) erstreckt, wobei die Außenkontur der unteren Führungsschiene (25) über die gesamte Länge der Tragleiste (2) im Wesentlichen gleich bleibt; und
- mehrere Lamellenbahnen (15), wobei jede Lamellenbahn (15) eine Lamellenbahnhöhe (LH) und eine Lamellenbahnbreite (LB) aufweist und jede Lamellenbahn (15) jeweils an ihrem oberen Ende mit einem Gleiter (16) verbunden ist, wobei jeder Gleiter (16) eine Stufenplatte (17) aufweist, an die ein oberes Klipselement (18) und ein unteres Klipselement (19) angeformt ist, wobei das untere Klipselement (19) relativ zum oberen Klipselement (18) seitlich in Richtung der Lamellenbahnbreite (LB) und in der Höhe um den Höhenversatz (HV) versetzt angeordnet ist, und wobei die Stufenplatte (17) unterhalb des oberen Klipselements (18) und oberhalb des unteren Klipselements (19) jeweils eine Aussparung besitzt, und wobei das obere Klipselement (18) in die obere Führungsschiene (24) eingreift und das untere Klipselement (19) in die untere Führungsschiene (25) eingreift.

Offenbart werden auch
- eine Ausführungsform 2 nach Ausführungsform 1, wobei der Innenprofilabschnitt (4) oberhalb der beiden Hilfsvorsprünge (7, 8) und der Außenprofilabschnitt (3) oberhalb der Hauptvorsprünge (5, 6) jeweils eine Befestigungsfläche (22, 23) ausbildet, und wobei jede Befestigungsfläche im Montagezustand parallel zur Ebene des Blendrahmens ist;
- eine Ausführungsform 3 nach Ausführungsform 2, wobei am freien Ende des Innenprofilabschnitts (4) und am freien Ende des Außenprofilabschnitts (3) jeweils eine Endkappe (21) vorgesehen ist, die jeweils mit dem freien Ende des jeweiligen Profilabschnitts (3, 4) steckend verbunden werden kann;
- eine Ausführungsform 4 nach Ausführungsform 3, wobei jede Endkappe (21) im montierten Zustand eine Anlagefläche besitzt, welche die jeweilige Befestigungsfläche in einer zum Blendrahmen orientierten Richtung überragt;
- eine Ausführungsform 5 nach einer der vorhergehenden Ausführungsformen, wobei N Außenprofilabschnitte (3) mit (N+1) Innenprofilabschnitten (4) alternierend zu einer verlängerten Tragleiste (2) kombiniert werden können, und N eine natürliche positive Zahl ist;
- eine Ausführungsform 6 nach einer der vorhergehenden Ausführungsformen, wobei im Montagezustand die Breite (LB) einer Lamellenbahn (15) der Breite des damit verbundenen Gleiters (16) entspricht und sich die über den Gleiter in den Führungsschienen verkoppelten Lamellenbahnen (15) fächerartig überlappen können, ohne dass sich die mit den Lamellenbahnen (15) jeweils verbundenen Gleiter (16) überlappen;
- eine Ausführungsform 7 nach einer der vorhergehenden Ausführungsformen, wobei die Lamellenbahn (15) aus einer Materialbahn zugeschnitten ist, wobei die Materialbahn aus einer Insektenschutzgauze, einem Pollenschutznetz, einem thermisch isolierenden Material oder einem thermisch reflektierenden Material hergestellt ist, insbesondere aus einer Insektenschutzgauze mit einer Maschenweite von unter 1,5 mm;
- eine Ausführungsform 8 nach einer der vorhergehenden Ausführungsformen, wobei der Innenprofilabschnitt (4) und der Außenprofilabschnitt (3) durch Extrusion einer Aluminiumlegierung hergestellt sind.

Somit besitzt der erfindungsgemäße Lamellenvorhang eine teleskopierbare Tragleiste mit einem Innenprofilabschnitt und einem Außenprofilabschnitt. Dadurch kann die Breite der Trageleiste und somit die Breite des Lamellenvorhangs variabel an verschieden Breite Blendrahmen angepasst werden.

Statt des einen Außenprofilabschnitts und des einen in den Außenprofilabschnitts teleskopierbar einschiebbaren oder ausschiebbaren Innenprofilabschnitts können auch mehrere Innenprofilabschnitte und mehrere Außenprofilabschnitte miteinander kombiniert werden, solange sich die Tragleiste alternierend aus Innen- und Außenprofilabschnitten zusammensetzt. Es ist auch möglich, zwei Innenprofilabschnitte mit einem Außenprofilabschnitt zu kombinieren oder umgekehrt.

Die Außenprofilleiste bildet an ihrer Außenkontur zwei untereinanderliegende und insbesondere nach außen gewölbte Hauptvorsprünge aus, die sich längs des Außenprofilabschnitts erstrecken. Der Querschnitt des Innenprofilabschnitt besitzt eine Außenkontur, die vollständig in die Innenkontur des Querschnitts des Außenprofilabschnittes passt. Zudem bildet der Innenprofilabschnitt zwei untereinander liegende Hilfsvorsprünge aus, die an der Innenkontur des hohlen Außenprofilabschnittes in die insbesondere nach innen gewölbten Strukturen der außen als Hauptvorsprünge erscheinenden Geometrie eingreifen. Die insbesondere nach außen gewölbten äußeren Hauptvorsprünge des Außenprofilabschnittes bildet vom Inneren des Außenprofilabschnittes betrachtet Führungskanäle aus, in denen sich die Hilfsvorsprünge des Innenprofilabschnitts linear hineinbewegen können und womit der im Außenprofilabschnitt befindliche Teil des Innenprofilabschnitts linear geführt ist.

Ein Kennzeichen der Erfindung ist es, dass trotz der eingesetzten teleskopierbaren Profilabschnitte über die gesamte Länge der Tragleiste, welche sich aus den Innen- und Außenprofilabschnitten zusammensetzt, die gleiche Aufnahmegeometrie zum Verkoppeln der Lamellenbahnen bereitgestellt wird. Dies wird erreicht, in dem auf der Länge des aus dem Außenprofilabschnittes hervorstehenden Teil des Innenprofilabschnittes Adapterprofilabschnitte vorgesehen sind, die auf die Hilfsvorsprünge des Innenprofilabschnittes, insbesondere steckend oder klipsend, aufgesetzt werden. Die Außenkontur der Adapterprofilabschnitte entspricht dabei der Außenkontur der Hauptvorsprünge. Somit werden über die gesamte Länge der Tragleiste, also die Länge zwischen den beiden freien Enden der zusammengesetzten Außen- und Innenprofilabschnitten, zwei Führungsschienen gebildet, deren Außenkontur sich über die Länge der Tragleiste nicht ändert.

Zum Verkoppeln der Lamellenbahnen mit der Tragleiste sind Gleiter vorgesehen, die mit der Lamellenbahn verbunden sind. Die Gleiter bestehen bevorzugt aus einem thermoplastischen Material, das mit dem Lamellenbahnmaterial - oder der Beschichtung des Lamellenbahnmaterials -z.B. durch Ultraschallschweißen, durch thermisches Verschweißen, durch Verkleben, durch Nieten oder durch Schrauben verbunden werden kann. Insbesondere kann der Gleiter aus PVC bestehen, das besonders einfach mit einem PVC-beschichteten Lamellenmaterial thermisch verschweißt werden kann. Die Breite der Gleiter entspricht der Breite der Lamellenbahn.

Jeder Gleiter besitzt eine Stufenplatte, von der sich in eine Richtung normal zu einer ihrer beiden Hauptflächen Klipselemente erheben. Die Klipselemente befinden sich an den seitlichen Enden der Stufenplatte und sind mit einem Höhenversatz höhenversetzt. Der Höhenversatz entspricht dem Höhenversatz, den die Führungskanäle zueinander haben. Jedes Klipselement ist mit einem anderen der beiden Führungskanäle gleitend verbunden, so dass der Gleiter und somit die Lamellenbahn entlang der Tragleiste verschoben werden kann. Durch die Stufenform der Stufenplatte und der höhenversetzten Klipselemente können sich bei mehreren installierten Lamellenbahnen diese teilweise überlappen, ohne dass die Gleiter in ihren Führungsbahnen kollidieren, obwohl alle Gleiter in den gleichen beiden Führungsbahnen geführt linear geführt sind. Dadurch kann vorteilhaft der Grad einer fächerartigen Überlappung der Lamellenbahnen genau eingestellt werden, auch nachdem die Tragleiste an einer Oberfläche montiert wurde. Wird die Befestigung der Tragleiste wie weiter unten beschrieben wiederablösbar gestaltet, kann auch flexibel eine Lamellenbahn entfernt oder ausgewechselt werden. Auf Wunsch können die Überlappungen der Lamellenbahnen gleichmäßig, aber auch ungleichmäßig gewählt werden. Auch möglich ist es, eine Lücke zwischen zwei Lamellenbahnen zu lassen, falls gewünscht.

Die Lamellenbahnen sind an ihrem unteren Ende bevorzugt mit einer Beschwerungsleiste verbindbar. Diese Beschwerungsleiste hilft dabei, dass die Lamellenbahn, die aus relativ leichtem und somit durch Wind bewegbaren Stoff bestehen kann, gerade, faltenfrei und stabil vor einer Gebäudeöffnung hängen und den Eintritt von unerwünschten Insekten, Partikeln oder Strahlen zuverlässig verhindern kann.

Die Befestigung der Tragleiste am Blendrahmen kann wiederablösbar sein, indem zur Befestigung selbstklebende Klett- und Flauschstreifen verwendet werden. Bevorzugt besitzen dazu der Innenprofilabschnitt und auch der Außenprofilabschnitt über den jeweiligen beiden Hilfs- bzw. Hauptvorsprüngen Befestigungsflächen zum Anhaften der selbstklebenden Flauschstreifen. In Kombination mit auf den oberen Holm des Blendrahmens verklebten Klettstreifen kann die Tragleiste klettend befestigt werden. Soll die Tragleiste und damit der Lamellenvorhang wieder abgelöst werden, wird die Klett-Flausch Verbindung gelöst, wobei die jeweiligen selbstklebenden Klett- und Flauschstreifen auf ihren Oberflächen verbleiben können.

### (Beispiele/Figuren)

### (Kurzbeschreibung der Figuren)

Fig. 1 zeigt in der Frontalansicht einen erfindungsgemäßen Lamellenvorhang (1), der vor eine Türöffnung montiert ist.
Fig. 2 zeigt in einer perspektivischen Ansicht die Tragleiste (2) des erfindungsgemäßen Lamellenvorhangs (1).
Fig. 3 zeigt in einer perspektivischen Ansicht eine Lamellenbahn (15) mit verbundenem Gleiter (16) als Teil des erfindungsgemäßen Lamellenvorhangs (1).
Fig. 4 zeigt im Querschnitt Komponenten des erfindungsgemäßen Lamellenvorhangs.
Fig. 5 zeigt im Querschnitt weitere Komponenten des erfindungsgemäßen Lamellenvorhangs.
Fig. 6 zeigt in einer perspektivischen Ansicht einen oberen Ausschnitt des erfindungsgemäßen Lamellenvorhangs mit zwei installierten Lamellenbahnen und zwei noch nicht installierten Lamellenbahnen.
Fig. 7 zeigt in einer perspektivischen Ansicht einen oberen Ausschnitt des erfindungsgemäßen Lamellenvorhangs mit einer installierten Lamellenbahn und einer noch nicht montierten Lamellenbahn.

### (Detaillierte Beschreibung des Ausführungsbeispiels)

Ein Ausführungsbeispiel der vorliegenden Erfindung wird nun anhand der beigefügten Figuren ausführlich beschrieben.

Fig. 1 zeigt eine Ausführung des erfindungsgemäßen Lamellenvorhangs (1) von der Sichtseite, also der Seite, die nach der Montage außen vor einer Gebäudeöffnung sichtbar ist. Der Lamellenvorhang besitzt oben eine horizontal verlaufende Tragleiste (2), die einen Außenprofilabschnitt (3) und einen darin einteleskopierbaren Innenprofilabschnitt (4) umfasst. Durch Ein- oder Ausfahren des Innenprofilabschnittes (4) kann die Breite der Tragleiste (2) an die Türöffnung angepasst werden, welche der Lamellenvorhang (1) schützend abdecken soll. Von der Tragleiste (2) hängen vier sich fächerartig überlappende Lamellenbahnen (15), die - wie später näher erläutert wird - mit der Tragleiste (2) verkoppelt sind. Die Lamellenbahnen (15) sind jeweils an ihrem unteren Ende mit einer Beschwerungsleiste (20) verbunden. An den freien Enden der Beschwerungsleiste können jeweils geräuschdämpfende Puffer (9) aus einem thermoplastischen Elastomer angeordnet sein. Die Lamellenbahnen (15) besitzen eine Breite (LB) von 27 cm und eine Höhe (LB) von 210 cm. Statt vier Lamellenbahnen (15) könnten auch beispielsweise drei oder fünf an der Tragleiste (2) angebracht sein. Als Material für die Lamellenbahn wurde eine Insektenschutzgauze aus PVC-beschichtetem Glasfasergewebe verwendet, wobei die Maschen des Glasfasergewebes quadratische Form besitzen und die Maschenweite 1,2 mm beträgt. Das Flächengewicht der Insektenschutzgauze beträgt 120 Gramm pro Quadratmeter.

Fig. 2 zeigt in einer perspektivischen Ansicht die Montageseite der Tragleiste (2). Sie umfasst den Außenprofilabschnitt (3) und den darin bis zu einer Einschubtiefe (ET) eingeschobenen Innenprofilabschnitt (4). Der Außenprofilabschnitt (3) besitzt an seiner Außenkontur (12) einen oberen Hauptvorsprung (5), der sich parallel zur Profillängsachse über die gesamte Länge des Außenprofilabschnitts (3) erstreckt, sowie einen mit einem Höhenversatz (HV) darunter angeordneten unteren Hauptvorsprung (6), der parallel zum oberen Hauptvorsprung (5) verläuft. Der Innenprofilabschnitt (4) besitzt an seiner Außenkontur einen oberen Hilfsvorsprung (7), der sich parallel zur Profillängsachse über die gesamte Länge des Innenprofilabschnitts (4) erstreckt, sowie einen parallel mit einem Höhenversatz (HV) darunter angeordneten unteren Hilfsvorsprung (8). Die Hilfsvorsprünge sind im Querschnitt T-förmig und greifen beim Einschieben des Innenprofilabschnitts (4) in den Außenprofilabschnitt (3) jeweils in die innenliegende Geometrie der Hauptvorsprünge ein, welche dann als Führungskanäle (10, 11) bezeichnet werden. Oberhalb der Hilfsvorsprünge (7, 8) besitzt der Innenprofilabschnitt (4) einen äußere ebene Befestigungsfläche (23). Analog besitzt der Außenprofilabschnitt (3) oberhalb der Hauptvorsprünge (5, 6) eine ebene Befestigungsfläche (22). Die Befestigungsflächen (22, 23) dienen der Befestigung der Tragleiste (2) an einer Oberfläche wie sie ein Blendrahmen oberhalb der Gebäudeöffnung oder Türöffnung zur Verfügung stellt. Die Befestigung kann beispielsweise mit selbstklebenden Klett- und Flauschbändern erfolgen, wobei die selbstklebenden Flauschbänder an die Befestigungsflächen (22, 23) der Innen- und Außenprofilabschnitte geklebt werden, und die selbstklebenden Klettbänder an den oberen Holm des Blendrahmens gehaftet werden. Die Befestigung kann alternativ auch mit einem pastösen Montagekleber erfolgen, der in den Bereichen auf den Blendrahmen aufgetragen wird, auf denen die Befestigungsflächen (22, 23) anliegen. Auch kann die Befestigung der Tragleiste (2) mit mehreren Streifen doppelseitigen Klebebandes erfolgen, das mit den jeweils ersten klebenden Seiten auf die Befestigungsflächen (22, 23) angehaftet wird, und die jeweils gegenüberliegende klebende Seite am Blendrahmen anhaftet. Der Innenprofilabschnitt (4) und der Außenprofilabschnitt (3) sind durch Extrusion einer Aluminiumlegierung hergestellt.

Fig. 3 zeigt in einer perspektivischen Ansicht die Montageseite einer Lamellenbahn (15), die durch thermisches Verschweißen mit einem Gleiter (16) verbunden ist. Der Gleiter (16) besitzt eine Stufenplatte (17), die sich geometrisch aus zwei gedachten stufenförmig angeordneten rechteckigen Platten zusammensetzt, die integral und bereichsweise mit einer unteren bzw. oberen Schmalkante verbunden sind. Die Hauptflächen der beiden hier hilfsweise erdachten stufenförmigen Platten sind nicht verbunden. Von einer der beiden Hauptflächen der Stufenplatte (17) erstrecken sich Klipselemente (18, 19), welche die unten beschriebenen Führungsschienen fingerartig umgreifen. Dabei sind die Klipselemente an den äußeren Enden der Stufenplatte und in der Höhe um den Höhenversatz (HV) versetzt und in der Breitendimension um den Seitenversatz (SV) versetzt zueinander angeordnet. Somit befindet sich ein oberes Klipselement (18) an einem äußeren Ende der Stufenplatte oben und ein weiteres unteres Klipselement (19) am gegenüberliegenden Ende der Stufenplatte unten. Die Klipselemente sind federelastisch ausgeführt und können jeweils an eine Führungsschiene geklipst werden, wie später erläutert wird.

Fig. 4 zeigt den Querschnitt des Außenprofilabschnitts (3) und den Querschnitt der Lamellenbahn (15) mit dem verbundenen Gleiter (16). Der obere und untere Hauptvorsprung (5, 6) erscheint an der Außenkontur (12) des hohlen Außenprofilabschnitts (3) im Querschnitt etwa Omega-förmig. Im Inneren bilden die Hauptvorsprünge (5, 6) jeweils Führungskanäle (11, 10), in die wie unten erläutert Hilfsvorsprünge (7, 8) des Innenprofilabschnitts (4) eingreifen.

Fig. 5 zeigt den Querschnitt des Innenprofilabschnitts (4), den Querschnitt der Adapterprofilabschnitte (14) und den Querschnitt der Lamellenbahn (15) mit verbundenem Gleiter (16). Der Innenprofilabschnitt (4) bildet zwei mit einem Höhenversatz (HV) untereinander angeordnete Hilfsvorsprünge (7, 8) aus, die im Querschnitt T-förmig erscheinen. Diese T-förmigen Hilfsvorsprünge (7, 8) greifen beim Einschieben bzw. Einteleskopieren des Innenprofilabschnitts (4) in die in Fig. 4 zu sehenden Führungskanäle (10, 11) des Außenprofilabschnittes (3) ein. Entlang der aus dem Außenprofilabschnitt (3) herausragenden Teil des Innenprofilabschnitts (4), werden auf die Hilfsvorsprünge (7, 8) die Adapterprofilabschnitte (14) aufgesetzt. Die Adapterprofilabschnitte (14) besitzen einen Omega-förmige Querschnitt und sind aus einem federelastischen Material hergestellt, so dass sie auf die T-förmigen Hilfsvorsprünge (7, 8) aufgeklipst werden können. Beim Aufklipsen weitet sich der Querschnitt der Adapterprofilabschnitte etwas aus, und entspannt sich dann, sobald die im Querschnitt T-förmigen Hilfsvorsprünge (7, 8) umgriffen sind. Der Omega-förmige Querschnitt der Adapterprofilabschnitte (14) ähnelt an der Außenseite weitgehend dem äußeren Querschnitt der Hauptvorsprünge (5, 6). Damit bilden bei ineinandergeschobenen Innen- und Außenprofilabschnitten die Hauptvorsprünge (5, 6) des Außenprofilabschnitts (3) mit den auf die Hilfsvorsprünge (7, 8) des Innenprofilabschnitts (4) aufgesetzten Adapterleisten (14) Führungsschienen (24, 25) über die gesamte Länge der Tragleiste (2), wobei sich die Klipselemente (18, 19) relevante Außengeometrie der in Fig. 7 gezeigten Führungsschienen (24, 25) über die gesamte Länge der Tragleiste (2) im Wesentlichen nicht ändert.

Fig. 6 zeigt als perspektivische Übersicht das Zusammenspiel der Komponenten, wobei an den äußeren Enden der Tragleiste (2) Endkappen (21) vorgesehen sind. Die Endkappen (21) können in Richtung der Montageseite die Befestigungsflächen (22, 23) an den Profilabschnitten etwas überragen. Dies ist bei Befestigung mit einem selbstklebenden Klett- und Flauschstreifen vorteilhaft, wenn das Maß des Überragens der Stärke, die der verklettete Klettstreifen mit dem Flauschstreifen einnimmt, angepasst wird. Die Endkappen können dadurch die Tragleiste am Blendrahmen besser abstützten, denn ein Klett-Flauschverbund lässt in der Regel eine gewisse Relativbewegung zwischen Klettstreifen und Flauschstreifen zu, was zu einer Relativbewegung der Tragleiste (2) am Befestigungsort führen würde, was in der Regel nicht erwünscht ist. Zudem ergibt sich durch die etwas über die Befestigungsflächen (22, 23) der Tragleiste (2) überstehenden Endkappe (21) ein Freiraum, der benötigt wird, um die Gleiter (16) der Lamellen auch nach der Montage der Tragleiste (2) an einen Blendrahmen verschieben zu können.

Fig. 7 zeigt die Tragleiste (2) mit den auf die Hilfsvorsprünge des Innenprofilabschnitts (4) aufgesetzten Adapterprofilabschnitte (14) die zusammen mit den Hauptvorsprüngen (5, 6) des Außenprofilabschnitts (3) über die gesamte Länge der Tragleiste (2) eine obere Führungsschiene (24) und eine untere Führungsschiene (25) ausbilden. In der Figur rechts ist eine installierte Lamellenbahn (15) zu sehen. Die Klipselemente (18, 19) des mit der Lamellenbahn (15) verbundenen Gleiter (16) umgreifen dabei die Führungsschienen (24, 25), die in diesem Bereich von den Hauptvorsprüngen (5, 6) des Außenprofilabschnitts (3) gebildet wird. Die Lamellenbahn kann mit ihrem Gleiter entlang der Führungsschienen (24, 25) nach links geschoben werden, wobei die Führungsschienen (24, 25) im Bereich des hervorstehenden Innenprofilabschnitts (4) von den Adapterprofilabschnitten (14) gebildet werden, welche auf die Hilfsvorsprünge (7, 8) des Innenprofilabschnitts (4) aufgesetzt wurden. Durch die Stufenform der Gleiter (16) können sich bei mehreren installierten Lamellenbahnen (15) die Lamellenbahnen (15) fächerartig überlappen, ohne dass sich die Gleiter (16) überlappen. Durch den Umstand, dass alle Lamellenbahnen (15) nur mit exakt zwei Führungsschienen (24, 25) über die Gleiter (16) in Gleitverbindung stehen, kann die Bauhöhe der Tragleiste (2) vorteilhaft reduziert werden.

### (Bezugszeichenliste)

- 1: Lamellenvorhang
- 2: Tragleiste
- 3: Außenprofilabschnitt
- 4: Innenprofilabschnitt
- 5: oberer Hauptvorsprung (Außenprofilabschnitt)
- 6: unterer Hauptvorsprung (Außenprofilabschnitt)
- 7: oberer Hilfsvorsprung (Innenprofilabschnitt)
- 8: unterer Hilfsvorsprung (Innenprofilabschnitt)
- 9: Puffer
- 10: oberer Führungskanal (Außenprofilabschnitt)
- 11: unterer Führungskanal (Außenprofilabschnitt)
- 12: Außenkontur des Außenprofilabschnitts
- 13: Innenkontur des Außenprofilabschnitts
- 14: Adapterprofilabschnitt
- 15: Lamellenbahn
- 16: Gleiter
- 17: Stufenplatte (Gleiter)
- 18: oberes Klipselement (Gleiter)
- 19: unteres Klipselement (Gleiter)
- 20: Beschwerungsleiste
- 21: Endkappe
- 22: Befestigungsfläche Außenprofilabschnitt
- 23: Befestigungsfläche Innenprofilabschnitt
- 24: oberere Führungsschiene
- 25: untere Führungsschiene

- AH: Außenprofilabschnitt Höhe
- AL: Außenprofilabschnitt Länge
- AT: Außenprofilabschnitt Tiefe
- ET: Einschubtiefe
- HV: Höhenversatz
- SV: Seitenversatz
- LB: Lamellenbahnbreite
- LH: Lamellenbahnhöhe

## Patentansprüche

1. Lamellenvorhang (1) zum Abdecken einer Türöffnung, die von einem Blendrahmen umgeben ist,
umfassend
- eine Tragleiste (2), welche einen Außenprofilabschnitt (3) und einen darin bis zu einer Einschubtiefe (ET) teleskopierend einschiebbaren Innenprofilabschnitt (4) aufweist, wobei der Außenprofilabschnitt (3) ein Hohlprofil ist und eine Höhe (AH), eine Länge (AL), und eine Tiefe (AT), sowie eine Innenkontur (13) und eine Außenkontur (12) aufweist,
wobei der Außenprofilabschnitt (3) in Richtung seiner Tiefe (AT) an der Außenkontur (12) einen oberen Hauptvorsprung (5) ausbildet, der sich entlang der Länge des Außenprofilabschnitts (3) erstreckt, und dieser obere Hauptvorsprung (5) an der Innenkontur (13) einen oberen Führungskanal (10) bildet, wobei mit einem Höhenversatz (HV) unterhalb des oberen Hauptvorsprungs (5) ein parallel dazu verlaufender unterer Hauptvorsprung (6) verläuft, der an der Innenkontur (13) einen unteren Führungskanal (11) bildet,
wobei der Innenprofilabschnitt (4) einen oberen Hilfsvorsprung (7) besitzt, der sich entlang der Länge des Innenprofilabschnitts (4) erstreckt und der obere Hilfsvorsprung (7) in den oberen Führungskanal (10) des Außenprofilabschnitts (3) eingreift, wobei der Innenprofilabschnitt (4) zusätzlich einen unteren Hilfsvorsprung (8) besitzt, der mit dem Höhenversatz (HV) versetzt unterhalb und parallel zum oberen Hilfsvorsprung (7) verläuft, und der untere Hilfsvorsprung (8) in den unteren Führungskanal (11) des Außenprofilabschnitts (3) eingreift;
- einen ersten Adapterprofilabschnitt (14), der auf den hervorstehenden Teil des oberen Hilfsvorsprungs (7) des Innenprofilabschnitts (4) aufgesetzt ist und die Einschubtiefe (ET) begrenzt, wobei der aufgesetzte erste Adapterprofilabschnitt (14) mit dem oberen Hauptvorsprung (5) über die gesamte Länge der Tragleiste (2) eine obere Führungsschiene (24) bildet, wobei die Außenkontur der oberen Führungsschiene (24) über die gesamte Länge der Tragleiste (2) im Wesentlichen gleich bleibt;
- einen zweiten Adapterprofilabschnitt (14), der auf den hervorstehenden Teil des unteren Hilfsvorsprungs (8) des Innenprofilabschnitts (4) aufgesetzt ist, wobei der aufgesetzte zweite Adapterprofilabschnitt (14) mit dem unteren Hauptvorsprung (6) über die gesamte Länge der Tragleiste (2) eine untere Führungsschiene (25) bildet, die sich über die gesamte Länge der Tragleiste (2) erstreckt, wobei die Außenkontur der unteren Führungsschiene (25) über die gesamte Länge der Tragleiste (2) im Wesentlichen gleich bleibt; und
- mehrere Lamellenbahnen (15), wobei jede Lamellenbahn (15) eine Lamellenbahnhöhe (LH) und eine Lamellenbahnbreite (LB) aufweist und jede Lamellenbahn (15) jeweils an ihrem oberen Ende mit einem Gleiter (16) verbunden ist, wobei jeder Gleiter (16) eine Stufenplatte (17) aufweist, an die ein oberes Klipselement (18) und ein unteres Klipselement (19) angeformt ist, wobei das untere Klipselement (19) relativ zum oberen Klipselement (18) seitlich in Richtung der Lamellenbahnbreite (LB) und in der Höhe um den Höhenversatz (HV) versetzt angeordnet ist, und wobei die Stufenplatte (17) unterhalb des oberen Klipselements (18) und oberhalb des unteren Klipselements (19) jeweils eine Aussparung besitzt, und wobei das obere Klipselement (18) in die obere Führungsschiene (24) eingreift und das untere Klipselement (19) in die untere Führungsschiene (25) eingreift.

2. Lamellenvorhang (1) nach Anspruch 1, wobei der Innenprofilabschnitt (4) oberhalb der beiden Hilfsvorsprünge (7, 8) und der Außenprofilabschnitt (3) oberhalb der Hauptvorsprünge (5, 6) jeweils eine Befestigungsfläche (22, 23) ausbildet, und wobei jede Befestigungsfläche im Montagezustand parallel zur Ebene des Blendrahmens ist.

3. Lamellenvorhang (1) nach Anspruch 2, wobei am freien Ende des Innenprofilabschnitts (4) und am freien Ende des Außenprofilabschnitts (3) jeweils eine Endkappe (21) vorgesehen ist, die jeweils mit dem freien Ende des jeweiligen Profilabschnitts (3, 4) steckend verbunden werden kann.

4. Lamellenvorhang (1) nach Anspruch 3, wobei jede Endkappe (21) im montierten Zustand eine Anlagefläche besitzt, welche die jeweilige Befestigungsfläche in einer zum Blendrahmen orientierten Richtung überragt.

5. Lamellenvorhang (1) nach einem der vorhergehenden Ansprüche, wobei N Außenprofilabschnitte (3) mit N+1 Innenprofilabschnitten (4) alternierend zu einer verlängerten Tragleiste (2) kombiniert werden können, und N eine natürliche positive Zahl ist.

6. Lamellenvorhang (1) nach einem der vorhergehenden Ansprüche, wobei im Montagezustand die Breite (LB) einer Lamellenbahn (15) der Breite des damit verbundenen Gleiters (16) entspricht und sich die über den Gleiter in den Führungsschienen verkoppelten Lamellenbahnen (15) fächerartig überlappen können, ohne dass sich die mit den Lamellenbahnen (15) jeweils verbundenen Gleiter (16) überlappen.

7. Lamellenvorhang (1) nach einem der vorhergehenden Ansprüche, wobei die Lamellenbahn (15) aus einer Materialbahn zugeschnitten ist, wobei die Materialbahn aus einer Insektenschutzgauze, einem Pollenschutznetz, einem thermisch isolierenden Material oder einem thermisch reflektierenden Material hergestellt ist, insbesondere aus einer Insektenschutzgauze mit einer Maschenweite von unter 1,5 mm.

8. Lamellenvorhang (1) nach einem der vorhergehenden Ansprüche, wobei der Innenprofilabschnitt (4) und der Außenprofilabschnitt (3) durch Extrusion einer Aluminiumlegierung hergestellt sind.

## Claims

1. A slat curtain (1) for covering a door opening which is surrounded by a door frame,
comprising
- a support bar (2), which has an outer profile section (3) and an inner profile section (4) which can be inserted telescopically into it up to an insertion depth (ET), wherein the outer profile section (3) is a hollow profile and has a height (AH), a length (AL) and a depth (AT), as well as an inner contour (13) and an outer contour (12),
wherein, in the direction of its depth (AT), the outer profile section (3) forms an upper main protrusion (5) on the outer contour (12) which extends along the length of the outer profile section (3), and this upper main protrusion (5) forms an upper guide channel (10) on the inner contour (13), wherein a lower main protrusion (6) which forms a lower guide channel (11) on the inner contour (13) extends below the upper main protrusion (5) and parallel thereto with an offset in height (HV), wherein the inner profile section (4) has an upper auxiliary protrusion (7) which extends along the length of the inner profile section (4) and the upper auxiliary protrusion (7) engages in the upper guide channel (10) of the outer profile section (3), wherein the inner profile section (4) additionally has a lower auxiliary protrusion (8) which extends below and parallel to the upper auxiliary protrusion (7), offset by the height offset (HV), and the lower auxiliary protrusion (8) engages in the lower guide channel (11) of the outer profile section (3);
- a first adapter profile section (14), which is fitted onto the protruding portion of the upper auxiliary protrusion (7) of the inner profile section (4) and borders the insertion depth (ET), whereby the fitted first adapter profile section (14) with the upper main protrusion (5) forms an upper guide track (24) over the entire length of the support bar (2), whereby the outer contour of the upper guide track (24) remains substantially identical over the entire length of the support bar (2);
- a second adapter profile section (14), which is fitted onto the protruding portion of the lower auxiliary protrusion (8) of the inner profile section (4), whereby, over the entire length of the support bar (2), the fitted second adapter profile section (14) with the lower main protrusion (6) forms a lower guide track (25) which extends over the entire length of the support bar (2), whereby the outer contour of the lower guide track (25) remains substantially identical over the entire length of the support bar (2); and
- a plurality of lengths of slat material (15), wherein each length of slat material (15) has a slat material height (LH) and a slat material width (LB) and the respective upper end of each length of slat material (15) is connected to a slider (16), wherein each slider (16) has a stepped plate (17) on which an upper clip element (18) and a lower clip element (19) is formed, wherein, relative to the upper clip element (18), the lower clip element (19) is laterally offset in the direction of the slat material width (LB) and offset in height by the height offset (HV), and wherein the stepped plate (17) has a respective recess below the upper clip element (18) and above the lower clip element (19), and wherein the upper clip element (18) engages in the upper guide track (24) and the lower clip element (19) engages in the lower guide track (25).

2. The slat curtain (1) as claimed in claim 1, wherein the inner profile section (4) above the two auxiliary protrusions (7, 8) and the outer profile section (3) above the main protrusions (5, 6) respectively form a fixing surface (22, 23), and wherein, in the installed state, each fixing surface is parallel to the plane of the door frame.

3. The slat curtain (1) as claimed in claim 2, wherein a respective end cap (21) is provided at the free end of the inner profile section (4) and at the free end of the outer profile section (3), which end cap can respectively be connected to the free end of the respective profile section (3, 4) by insertion.

4. The slat curtain (1) as claimed in claim 3, wherein in the installed state, each end cap (21) has a seating surface which protrudes beyond the respective fixing surface in a direction orientated towards the door frame.

5. The slat curtain (1) as claimed in one of the preceding claims, wherein N outer profile sections (3) can be combined with N+1 inner profile sections (4) in alternation to form an extended support bar (2), and N is a positive natural number.

6. The slat curtain (1) as claimed in one of the preceding claims, wherein in the installed state, the width (LB) of a length of slat material (15) corresponds to the width of the slider (16) connected thereto and the lengths of slat material (15) coupled into the guide tracks by the sliders can overlap in a fan-like manner without the respective sliders (16) connected to the lengths of slat material (15) overlapping.

7. The slat curtain (1) as claimed in one of the preceding claims, wherein the length of slat material (15) is cut from a length of material, wherein the length of material is produced from an insect screen mesh, a pollen screen net, a heat-insulating material or a heat-reflecting material, in particular from an insect screen gauze with a mesh size of less than 1.5 mm.

8. The slat curtain (1) as claimed in one of the preceding claims, wherein the inner profile section (4) and the outer profile section (3) are produced by extrusion of an aluminium alloy.

## Revendications

1. Rideau à lanières (1), destiné à couvrir une baie de porte qui est entourée d'un chambranle,
comprenant
- une barre de support (2) comportant une partie de profil extérieur (3) et une partie de profil intérieur (4) pouvant être insérée dans cette dernière par télescopage coulissant jusqu'à une profondeur d'insertion (ET), la partie de profil extérieur (3) étant un profil creux et présentant une hauteur (AH), une longueur (AL) et une profondeur (AT) ainsi qu'un contour intérieur (13) et un contour extérieur (12),
la partie de profil extérieur (3) formant, sur son contour extérieur (12) et selon la direction de sa profondeur (AT), une saillie principale supérieure (5) qui s'étend le long de la longueur de la partie de profil extérieur (3), et ladite saillie principale supérieure (5) formant un canal de guidage supérieur (10) sur le contour intérieur (13) alors qu'une saillie principale inférieure (6), qui s'étend parallèlement à la saillie principale supérieure (5) mais au-dessous de cette dernière selon un décalage en hauteur (HV), forme un canal de guidage inférieur (11) sur le contour intérieur (13),
la partie de profil intérieur (4) étant pourvue d'une saillie auxiliaire supérieure (7) qui s'étend le long de la longueur de la partie de profil intérieur (4), et la saillie auxiliaire supérieure (7) étant engagée dans le canal de guidage supérieur (10) de la partie de profil extérieur (3), la partie de profil intérieur (4) étant en outre pourvue d'une saillie auxiliaire inférieure (8) qui s'étend parallèlement à la saillie auxiliaire inférieure (7) au-dessous de cette dernière selon un décalage en hauteur (HV), et la saillie auxiliaire inférieure (8) étant engagée dans le canal de guidage inférieur (11) de la partie de profil extérieur (3);
- une première partie de profil d'adaptation (14) qui est disposée sur la portion saillante de la saillie auxiliaire supérieure (7) de la partie de profil intérieur (4) pour ainsi limiter la profondeur d'insertion (ET), la première partie d'adaptation (14) formant, lorsqu'elle est mise en place, sur la totalité de la longueur de la barre de support (2) un rail de guidage supérieur (24) avec la saillie principale supérieure (5), le contour extérieur du rail de guidage supérieur (24) restant sensiblement inchangé sur toute la longueur de la barre de support (2) ;
- une seconde partie de profil d'adaptation (14) qui est disposée sur la portion saillante de la saillie auxiliaire (8) de la partie de profil intérieure (4), la seconde partie de profil d'adaptation (14) formant, lorsqu'elle est mise en place, sur toute la longueur de la barre de support (2) un rail de guidage inférieur (25) avec la saillie principale inférieure (6) lequel s'étend sur toute la longueur de la barre de support (2), le contour extérieur du rail de support inférieur (25) restant sensiblement inchangé sur toute la longueur de la barre de support (2) ; et
- plusieurs bandes de lanière (15), chacune des bandes de lanière (15) ayant une hauteur de bande de lanière (LH) et une largeur de bande de lanière (LB), et l'extrémité supérieure de chacune des bandes de lanière (15) étant reliée à un chariot (16), chaque chariot (16) comportant une plaque à palier (17) sur laquelle sont rapportés un élément de serrage supérieur (18) et un élément de serrage inférieur (19), l'élément de serrage inférieur (19) étant décalé latéralement par rapport à l'élément de serrage supérieur (18) selon la direction de la largeur de bande de lanière (LB) et positionné en hauteur de manière à être décalé selon le décalage en hauteur (HV), et la plaque à palier (17) étant pourvue d'un évidement au-dessous de l'élément de serrage supérieur (18) tout comme au-dessus de l'élément de serrage inférieur (19), l'élément de serrage supérieur (18) étant engagée dans le rail de guidage supérieur (24) et l'élément de serrage inférieur (19) étant engagé dans le rail de guidage inférieur (25).

2. Rideau à lanières (1) selon la revendication 1, la partie de profil intérieur (4) et la partie de profil extérieur (3) formant chacune, au-dessus des deux saillies auxiliaires (7, 8) et au-dessus des saillies principales (5,6) respectivement, une face de fixation (22, 23), et chacune desdites faces de fixation étant, à l'état monté, parallèle au plan du chambranle.

3. Rideau à lanières (1) selon la revendication 2, un cache terminal (21) étant disposé sur chacune de l'extrémité libre de la partie de profil intérieur (4) et de l'extrémité libre de la partie de profil extérieur (3), et pouvant être relié par emboîtement avec chacune des extrémités libres de la partie de profil (3, 4) concernée.

4. Rideau à lanières (1) selon la revendication 3, chacun des caches terminaux (21) présentant, à l'état monté, une face de contact qui dépasse le face de fixation concernée dans une direction orientée vers le chambranle.

5. Rideau à lanières (1) selon l'une des revendications précédentes, N parties de profil extérieur (3) pouvant être combinées avec N+1 parties de profil intérieur (4) en les alternant, pour ainsi obtenir une barre de support (2) prolongée, et N étant un nombre naturel positif.

6. Rideau à lanières (1) selon l'une des revendications précédentes, la largeur (LB) d'une bande de lanière (15) correspondant, à l'état monté, à la largeur du chariot (16) y étant relié, et les bandes de lanière (15) couplées les unes aux autres dans les rails de guidage au moyen dudit chariot pouvant se chevaucher à la manière d'un éventail, sans que les chariots (16) reliés à chacune des bandes de lanière (15) viennent se chevaucher.

7. Rideau à lanières (1) selon l'une des revendications précédentes, la bande de lanière (15) étant découpée à partir d'une bande de matériau, la bande de matériau étant fabriquée à partir d'une gaze anti-insectes, d'un filet anti-pollen, d'un matériau thermiquement isolant ou d'un matériau thermiquement réfléchissant, notamment à partir d'une gaze anti-insectes dont le mailles ont une ouverture inférieure à 1,5 mm.

8. Rideau à lanières (1) selon l'une des revendications précédentes, la partie de profil intérieur (4) la partie de profil extérieur (3) étant fabriquées par extrusion d'un alliage d'aluminium.
